# EUROPÄISCHE PATENTSCHRIFT

(11) **EP 0 075 671 B1**
(45) Veröffentlichungstag und Bekanntmachung des Hinweises auf die Patenterteilung: **20.03.1985**
(21) Anmeldenummer: 82106640.4
(22) Anmeldetag: 23.07.1982
(51) Int. Cl.: E01D 15/12

(54) **Zerlegbare Festbrücke**
Dismountable bridge
Pont démontable

(30) Priorität: 30.09.1981 DE 3138853
(43) Veröffentlichungstag der Anmeldung: 06.04.1983
(73) Patentinhaber: DORNIER SYSTEM GmbH, D-7990 Friedrichshafen 1 (DE)
(72) Erfinder: Füssinger, Rheinhold, D-7990 Friedrichshafen 1 (DE); Graf, Friedrich, D-7758 Daisendorf (DE)
(74) Vertreter: Landsmann, Ralf, Dipl.-Ing.

## Beschreibung

Die Erfindung betrifft eine zerlegbare Brücke, bestehend aus einem aus einzelnen Abschnitten miteinander gekuppelten Vorbauträger und einzelnen miteinander gekuppelten, über den Vorbauträger geschobenen, im Querschnitt U-förmigen Brückenabschnitten, wobei der Vorbauträger in der Brückenlängsachse angeordnet ist.

Solche Brücken werden vor allem im Pionierbau eingesetzt, wenn natürliche Hindernisse wie Geländeeinschnitte oder Gewässer, die breiter als ca. 20 m sind, die Weiterfahrt von Landfahrzeugen verhindern und die Spannweite einfacher Panzerklappbrücken nicht mehr ausreicht.

Bekannt sind Pionierbrücken wie die Medium Girder Bridge von Fairey (England), die aus vielen kleinen Elementen von Hand zusammensetzbar sind.

Vorteilhaft ist die gute Verstaubarkeit der kleinen Elemente. Nachteilig ist, dass der Aufbau durch die vielen notwendigen Handgriffe personal- und zeitintensiv ist.

Aus grösseren Elementen, aber immer noch aus sehr vielen Teilen, besteht die Festbrücke Typ B der Fa. Krupp. Der Aufbau erfordert daher neben einem Kran auch noch viele Handgriffe.

Bekannt ist eine zerlegbare Schwimmbrücke (CH-PS Nr. 344439), bei der auf einem Fahrzeug, das als Schwimmkörper ausgebildet ist, Brückenelemente befestigt sind. An den Brückenelementen sind um vertikale Achsen verschwenkbare Konsolen vorgesehen, die als Auflagen für Fahrbahnverbreiterungen verwendet werden und die zum Transport an die Brückenelemente geschwenkt werden, um die Fahrzeugbreite zu verkleinern. Trotzdem ist das Fahrzeug für eine normale Strassenzulassung zu breit.

Mit mehr als 3 m sind die Transportfahrzeuge der englischen Mach/Able- Brücke (von MVEE konzipiert) immer noch zu breit. Ein weiterer Nachteil sind die relativ vielen Kranbewegungen, die am Aufbauort zum Zusammensetzen der Brückenabschnitte aus Spurträgern und Querträgern notwendig sind.

Bekannt ist eine zerlegbare Brücke (DE-OS Nr. 2846182), bestehend aus einem aus einzelnen Abschnitten miteinander gekuppelten Vorbauträger und einzelnen miteinander gekuppelten, über den Vorbauträger geschobenen, im Querschnitt U-förmigen Brückenabschnitten, wobei der Vorbauträger in der Brückenlängsachse angeordnet ist. Diese Brücke bildet den Oberbegriff des Anspruchs 1. Durch die Verwendung weniger, grosser Teile wird der Arbeitsaufwand beim Verlegen minimiert. Die grossen Einzelteile machen aber den Transport zum Problem. So sind die Transportfahrzeuge mit 4 m Breite nur bedingt geländetauglich und nicht strassenzugelassen.

Der Stand der Technik umfasst keine Brücke, die sowohl schnell aufbaubar als auch problemlos transportabel ist.

Aufgabe der Erfindung ist es, eine zerlegbare Brücke zu schaffen, die im zerlegten Zustand voll gelände- und strassentauglich transportiert werden kann und trotzdem schnell und mit wenig Personal verlegt werden kann.

Diese Aufgabe wird erfindungsgemäss gelöst durch eine Brücke mit den im kennzeichnenden Teil des Anspruchs 1 aufgeführten Merkmalen.

Vorteile dieser Brücke sind:
- Verlegen mit vorhandenem Gerät (Verlegepanzer Biber) möglich,
- schneller Auf- und Abbau durch Verwendung grosser Bauteile,
- wenig Personal nötig,
- hohe Stabilität durch aussenliegende Spurträger,
- geringe Lademasse: 2,5 m Breite, 3,5 m Höhe für ca. 14 m Brücke mit 4 m breiter Fahrbahn,
- selbsttätiges Auseinander- und Zusammenklappen,
- unterspannbar für höhere Nutzlasten oder Spannweiten leicht zu reinigen, z. T. selbstreinigend,
- von einer Seite aus vollständig verlegbar, kein Personaleinsatz auf der gegenüberliegenden Seite erforderlich,
- von beiden Seiten aus abbaubar, es müssen keine Bauteile von der Aufbauseite auf die Abbauseite gebracht werden, und
- nur geringer Platzbedarf am Ufer, sowohl in Hindernisrichtung als auch senkrecht dazu.

Ausbildungen der Erfindung sind Gegenstänge von abhängigen Ansprüchen.

Die Erfindung wird anhand der Figuren näher erläutert.

Es zeigen:
Fig. 1 Teile einer erfindungsgemässen Brücke,
Fig. 2 einen Querschnitt durch eine erfindungsgemässe Brücke,
Fig. 3 einen Querschnitt durch eine erfindungsgemässe Brücke mit Unterspannung,
Fig. 4 das Verladen eines erfindungsgemässen Brückenabschnitts auf ein Transportfahrzeug,
Fig. 5 das Entladen eines erfindungsgemässen Brückenabschnitts von einem Transportfahrzeug,
Fig. 6 das Verlegen mit dem Verlegegerät Biber und einem Kran,
Fig. 7 ein spezielles Verlegefahrzeug,
Fig. 8 das Verlegen mit dem in Fig. 7 gezeigten Verlegefahrzeug,
Fig. 9 einen Verlegevorgang einer Ausführung der erfindungsgemässen Brücke, und
Fig. 10 bis 12 Ausführungsformen eines Vorbauträgerrampenabschnittes mit Uferbalken.

In Fig. 1 sind ein Brückeninnenabschnitt 2, ein Rampenabschnitt 4, ein Vorbauträgerinnenabschnitt 6 und ein Vorbauträgerrampenabschnitt 8 aus mehreren Blickrichtungen gezeigt. Deutlich zu erkennen sind im Abschnitt 2 die zwei Seitenteile 10 und das Mittelteil 12, die durch Gelenke 14 und Verriegelungen 16 miteinander verbunden sind, die Brückenrollen 18 zur Führung des Abschnitts 2 auf dem Vorbauträger, die Gitterroste 20 und die Kupplungen 22. Der Vorbauträgerrampenabschnitt 8 ist durch Scharniere 24 und die Laschen 25 in sich beweglich und enthält zwei hydraulisch ausfahrbare, einklappbare Vorbauträgerfüsse 26 und oben und unten je zwei Schienen 28 und 30.

Die Fig. 2 zeigt einen Schnitt durch die Teile 2 und 6 der Fig. 1. Unterhalb des Mittelteils 12 ist der im wesentlichen H-förmigen Vorbauträgerteil 6 zu sehen, in dessen beiden oberen Schienen 28 die Brückenrollen 18 laufen. Die beiden unteren Schienen 30 dienen zur Aufnahme der Führungsrollen 32 eines weiter unten beschriebenen Brükkenlegegeräts 34. Die einzelnen Brückenabschnitte 2, 4 werden bei dieser Ausführung mit Bolzenschiebekupplungen verbunden. Dabei reichen an den Kupplungen 22 Laschen 35 des Nachbarabschnitts in die Gabeln 36 des Obergurtes und des Untergurtes und werden mit Bolzen 38 verbunden. Dies geschieht durch Herausdrehen der Bolzen 38 auf Spindeln 40, die über zwei Verteilergetriebe 42 angetrieben werden. Der Drehantrieb kann wahlweise entweder von unten im Punkt 44, z. B. hydraulisch auf dem Brückenlegegerät 34, oder von oben im Punkt 46, z. B. von Hand, erfolgen. Die einzelnen Abschnitte 6, 8 des Vorbauträgers werden entsprechend verbunden. Um beim Aufklappen und beim Zusammenfalten der Abschnitte 2 oder 4 mechanische Schläge zu verhindern, sind Dämpfungsglieder 48 vorgesehen, die auch federvorbelastet sein können.

Die Fig. 3 zeigt einen Querschnitt durch eine erfindungsgemässe Brücke mit Seilunterspannung (Sprengwerk). Eine Unterspannung mit einem oder mehreren Seilen erhöht die Tragkraft und die Spannweite einer Brücke. Durch die bei belasteter Brücke auftretenden hohen Zugspannungen an den Unterspannseilen 50 wirken hohe Druckkräfte auf den einklappbaren Stützen 52. Die Stützen 52 werden von Querträgern 54 in festem Abstand gehalten; Querseilverspannungen 56 hindern die Stützen 52 am seitlichen Ausknicken. Die Fig. 4 zeigt das Verladen einzelner Brückenabschnitte 2. Die Verriegelungen 16 werden gelöst und das Heissgeschirr 58 eines Krans 60 am Mittelteil 12 befestigt. Wird der Abschnitt 2 angehoben, klappen die Seitenteile 10 durch ihr eigenes Gewicht teilweise unter das Mittelteil 12. Beim Ablassen des Abschnitts 2 auf die glatte Ladefläche 62 eines Transportfahrzeugs 64 rutschen die Seitenteile 10 ganz unter das Mittelteil 12. Werden zwei Brückenabschnitte 2 auf einen gebräuchlichen LKW 64 verladen, so bleibt das Lademass mit 2,5 m Breite und 3,5 m Gesamthöhe strassenzugelassen. Vor dem Abbau der Brücke ist nur eine grobe Reinigung der z. T. selbstreinigenden Mittelteile 12 notwendig. Schmutz, der sich auf den beiden Seitenteilen 10 befindet, fällt von selbst ab oder kann im verladenen Zustand später leicht entfernt werden.

Fig. 5 zeigt den Vorgang des Entladens einzelner Brückenabschnitte 2. Dazu wird das Heissgeschirr 58 an den Seitenteilen 10 befestigt. Beim Anheben klappt der Abschnitt 2 selbsttätig auf; unerwünschte Schläge werden von den hier nicht eingezeichneten Dämpfern 48 verhindert. Die Verriegelung kann automatisch mittels eines Schnappverschlusses oder manuell erfolgen.

Das automatische Einklappen und Ausklappen verringert die Zahl der notwendingen Kranbewegungen und damit den Zeitbedarf zum Verlegen oder Abbauen der Brücke gegenüber bekannten Bauarten erheblich.

Die Fig. 6 zeigt einen Verlegevorgang mit dem bekannten Verlegepanzer Biber 34 und einem handelsüblichen (4-t-) Kran 60. Das Verlegegerät 34 fährt an den Geländeeinschnitt heran und fährt seine Stütze 66 aus. Ein Vorbauträgerrampenteil 8 befindet sich bereits auf dem Verlegegerät auf den Führungsrollen 32 des Auslegers 68. Ein Zahnrad im Ausleger 68 schiebt das Teil 8 an seinen Zahnstangen (in Fig. 2 ist je ein Zahn 70 zu erkennen) nach vorne. Die Vorbauträgerfüsse 26 werden herausgekappt und hydraulisch ausgefahren. Der Kran 60 reicht Vorbauträgerinnenabschnitte 6, die angekuppelt und auf ihren unteren Schienen 30 nach vorne geschoben werden. Hat der Vorbauträger die richtige Länge erreicht, wird ein zweites Vorbauträgerrampenteil 8 angekuppelt. Der Vorbauträger ist komplett und wird nur noch von den Rollen 32 gehalten. Dank des geringen Gewichts des Vorbauträgers ist das für ausreichende Spannweiten möglich. Durch Absenken des Auslegers 68 wird der Vorbauträger auf seine Füsse 26 abgestellt. Dabei klappen die beiden Vorbauträgerrampenteile in sich hoch, so dass jetzt nicht mehr die unteren Schienen 30, sondern die oberen Schienen 28 Geraden bilden. Das Verlegegerät 34 kann wegfahren und anderweitig verwendet werden. Der Kran 60 hebt nun einen Rampenabschnitt 4 und führt dessen Rollen 18 in die oberen Schienen 28 des Vorbauträgers. Es werden Brückeninnenabschnitte 2 angekuppelt und z. B. mittels eines Seilzuges und Umlenkrolle (nicht gezeigt) über den Vorbauträger gezogen. Das letzte Glied wird wieder von einem Rampenstück 4 gebildet. Die Vorbauträgerfüsse 26 werden eingefahren und abgeklappt. Die Brücke ist befahrbereit, ohne dass Bauteile abgebaut werden müssen. Der Vorbauträger verbleibt in ihr und trägt mit. Der Abbauvorgang verläuft genau in der umgekehrten Reihenfolge und kann von beiden Seiten erfolgen.

Die Fig. 7 zeigt ein Verlegefahrzeug 72, das den Verlegepanzer Biber 34 und den Kran 60 ersetzt. Auf dem Rahmen eines bekannten 10-t-LKW 64 mit Stützvorrichtung 74 sind ein Ausleger 68, der dem des Geräts 34 entspricht, und ein 4-t-Kran 60 aussermittig befestigt.

Die Fig. 8 zeigt einen Verlegevorgang mit dem in Fig. 7 gezeigten Verlegefahrzeug 72. Der Vorgang verläuft entsprechend dem in Fig. 6 gezeigten Vorgang, er wird daher hier nur kurz beschrieben.

Das Fahrzeug 72 ist bereits mit zwei Vorbauträgerrampenteilen 8 beladen und legt einen davon ab. Der Ausleger 68 wird auf den Rollen 32 nach hinten geschoben, Vorbauträgerteile 6 angekuppelt und nachgeschoben. Ein zweites Rampenteil 8 komplettiert den Vorbauträger. Dieser wird abgesetzt und Brückenteile 2, 4 werden darübergeschoben. Wenn die Brücke komplett ist, werden die Vorbauträgerfüsse 26 eingefahren und abgeklappt. Die Brücke ist befahrbereit.

Bei dem in Fig. 9 gezeigten erfindungsgemässen Verlegevorgang für noch grössere Spannweiten wird die Erfindung gegenüber dem in Fig. 8 gezeigten insoweit modifiziert, als die Schienen 28, 30 nicht mehr am Vorbauträger 6, 8 sondern am Ausleger 68 und an den Brückenteilen 2, 4 befestigtsind. Dafür sind am Vorbauträger 6, 8 die entsprechenden Rollen 18, 32 befestigt. Durch diese Massnahme kann der Vorbauträger nochmals leichter gebaut werden.

Fig. 10 zeigt eine Ausführungsform eines Vorbauträgerrampenabschnittes 76, welche alternativ zum Vorbauträgerrampenabschnitt 8 verwendet werden kann. Am Vorbauträgerrampenabschnitt 76 ist statt der Vorbauträgerfüsse 26 ein Uferbalken 78 über eine Schere 80 befestigt. Im Uferbal- ' ken 78 liegt eine Spindel 82. Durch Drehen kann die Schere 80 (Anlenkpunkte 81, 83) gespreizt und der Vorbauträgerrampenabschnitt 76 abgesenkt werden. Fig. 10 zeigt oben den Vorbauträgerrampenabschnitt 76 in angehobenem Zustand mit dem Brückenrampenteil 4. Die Fahrbahnvorderkanten sind schraffiert gezeichnet. Fig. 10 zeigt in Bildmitte die Stellung, bei der die Brücke soweit abgesenkt wurde, dass die Seitenteile der Brükkenrampe 4 auf den Uferbalken 78 zur Auflage kommen. In Fig. 10 unten ist die Endstellung gezeigt. Die Schere ist vollständig gespreizt. Vorbauträgerspitzen und Rampenmittelteil sind vollständig abgesenkt. Die sich an jedem Brückenkopf durch den Uferbalken ergebenden Stufen werden durch Auflegen von Schlepprampen (nicht gezeigt) überbrückt.

Fig. 11 zeigt eine Ausführungsform eines Uferbalkens84 mit hydraulischen Speichern von oben. Im Uferbalken 84 befinden sich neben der Spindel 82 zwei parallel geschaltete hydraulische Speicher mit Vorratsbehältern 86, Zylindern 88 und Kolbenstangen 90.

Der Anlenkpunkt 81 der Scherenarme ist starr mit den Zylindern 88 verbunden. Die Kolbenstangen 90 sind starr am Uferbalken 84 befestigt.

Fig. 11 zeigt oben den Uferbalken 84 im angehobenen Zustand (entsprechend Fig. 10 oben). Die Kolben sind voll ausgefahren, das Gas in den Vorratsbehältern 86 steht nur unter einer relativ geringen Vorspannung. Fig. 11 unten zeigt die Kolben voll eingefahren (entsprechend der Fig. 10 unten). Die Hydraulikflüssigkeit der Zylinder 88 hat das Gas in den Vorratsbehältern 86 unter hohen Druck gesetzt. Eine mechanische Verriegelung 92 sichert die Brücke zusätzlich. So lässt sich beim Absenken der Brücke deren Lageenergie speichern. Bei Rückbau hilft der gespeicherte Gasdruck mit, die Brücke schneller anzuheben.

Fig. 12 zeigt einen Brückenkopf mit Uferbalken 84 von der Seite und in angehobenem Zustand (entsprechend Fig. 10 oben). Der Uferbalken 84 mit der Spindel 82 und den zweiten Zylinder 88 trägt über die Schere 80 den Vorbauträgerrampenabschnitt 76. Auf dem Vorbauträger liegt das Brückenrampenteil 4 mit dem oben aufliegenden Mittelteil und den zwei herabhängenden Seitenteilen. Zwei Streben 94 zwischen Vorbauträgerrampenabschnitt 76 und Uferbalken 84 verhindern im aufgebockten Zustand ein Verkanten im Anlenkpunkt 83. Vor dem Ablassen werden die Streben 94 oben ausgehängt und auf den Boden gelegt.

Die Ausführungsformen mit Uferbalken bieten gegenüber der Lösung mit Füssen folgende Vorteile:
- bessere Standfähigkeit,
- niedrigerer Auflagedruck,
- definierte Auflagebedingungen,
- Ausgleich von Unebenheiten,
- geringere Neigung durch die um die Schlepprampen verlängerte Auffahrt, und
- leichterer Auf- und Abbau durch Energiespeicherung.

## Patentansprüche

1. Zerlegbare Brücke, bestehend aus einem aus einzelnen Abschnitten (6, 8) miteinander gekuppelten Vorbauträger und einzelnen miteinander gekuppelten, über den Vorbauträger geschobenen, im Querschnitt U-förmigen Brückenabschnitten (2, 4), wobei der Vorbauträger in der Brückenlängsachse angeordnet ist, dadurch gekennzeichnet, dass die Brückenabschnitte (2, 4) aus einem Mittelteil (12) und zwei Seitenteilen (10) bestehen, dass die Seitenteile (10) hohlkastenförmige Spurträger enthalten, dass die zwei Seitenteile (10) längs des Längsrandes der Mittelteile (12) drehbar befestigt sind, um zum Transport unter das Mittelteil (12) geklappt werden zu können, und dass an den Brückenabschnitten (2, 4) Heisspunkte so angeordnet sind, dass die Seitenteile (10) beim Anheben automatisch unter das Mittelteil (12) klappen (Abbau) oder unter dem Mittelteil (12) hervorklappen (Aufbau).

2. Zerlegbare Brücke nach Anspruch 1, dadurch gekennzeichnet, dass der Vorbauträger die Länge der Brücke aufweist und dass der Vorbauträger unabhängig von den Brückenabschnitten verlegt ist und an den Brückenauflagern (84) gelagert ist.

3. Zerlegbare Brücke nach einem der Ansprüche 1 oder 2, dadurch gekennzeichnet, dass die Abschnitte (2, 4) teilweise Roste aufweisen und die Brücke unterspannbar ist.

4. Zerlegbare Brücke nach einem der Ansprüche 1 bis 3, dadurch gekennzeichnet, dass der Vorbauträger je zwei Schienen oben (28) und unten (30) aufweist und der Ausleger eines an sich bekannten Verlegefahzeugs und die Brückenabschnitte passende Rollen (18, 32) aufweisen.

5. Zerlegbare Brücke nach einem der Ansprüche 1 bis 3, dadurch gekennzeichnet, dass der Vorbauträger Rollen und der Ausleger des an sich bekannten Verlegefahrzeugs und die Brückenabschnitte passende Schienen aufweisen.

6. Zerlegbare Brücke nach einem der vorhergehenden Ansprüche, dadurch gekennzeichnet, dass die einzelnen Vorbauträgerabschnitte (6, 8) und Brückenabschnitte (2,4) durch Bolzenschiebekupplungen (22) verbunden sind, die von verschiedenen Antriebsstellen aus (44,46) über Verteilegetriebe (42) angetrieben werden.

7. Zerlegbare Brücke nach Anspruch 6, dadurch gekennzeichnet, dass der Antrieb hydraulisch erfolgt.

8. Zerlegbare Brücke nach Anspruch 4, dadurch gekennzeichnet, dass die Vorbauträgerrampenteile (8) mittels Scharnieren (24) und Laschen (25) in sich so abklappbar sind, dass jeweils die oberen (28) oder die unteren (30) Schienen Geraden bilden.

9. Zerlegbare Brücke nach einem der vorhergehenden Ansprüche, dadurch gekennzeichnet, dass an den Vorbauträgerrampenteilen (76) über je eine Schere (80) ein Uferbalken (78, 84) befestigt ist, auf dem abgesenkt die Spitzen der Brükkenrampenteile (4) und die Spitzen der Vorbauträgerrampenteile (76) aufliegen.

10. Zerlegbare Brücke nach Anspruch 9, dadurch gekennzeichnet, dass eine Vorrichtung wie zum Beispiel ein hydraulisch-pneumatischer Speicher zum Speichern der Lageenergie beim Ablassen vorgesehen ist.

## Claims

1. Bridge kit, composed of a traversing beam which is composed of individual sections (6, 8) coupled together and of individual bridge sections (2,4), which are coupled together, moved over the traversing beam and have an U-shaped cross- section, whereby the traversing beam is provided in the longitudinal axis of the bridge, characterized in that the bridge sections (2, 4) are composed of a central part (12) and of two side parts (10), that the side parts (10) are containing track-ways in the shape of hollow boxes, that the side parts (10) are turnably connected along the longitudinal edges of the central part (12),for being folded under the central part (12) in a transport position, and that hoisting points are so arranged in the bridge sections (2, 4) that the side parts (10) automatically fold underneath the central part (12) by lifting (dismantling), or fold out from underneath the central part (12) (assembly).

2. Bridge kit according to Claim 1, characterized in that the traversing beam is as long as the bridge, is launched independent from the bridge sections, and is mounted on bridge bearings (84).

3. Bridge kit according to one of Claims 1 or 2, characterized in that the sections (2, 4) in part comprise lattices and means whereby the bridge can be trussed.

4. Bridge kit according to one of Claims 1 to 3, characterized in that the traversing beam comprises two upper rails (28) and two lower rails (30), and the boom of a known launching vehicle and the bridge section are provided with fitted rollers (18, 32).

5. Bridge kit according to one of Claims 1 to 3, characterized in that the traversing beam includes rollers, and the boom of the known launching vehicle and the bridge sections include fitted rails.

6. Bridge kit according to one of the preceding claims, characterized in that the individual traversing beam sections (6, 8) and brige sections (2, 4) are connected by slip-in bolt couplings (22), driven from various drive points (44, 46) by means of gear drives (42).

7. Bridge kit according to Claim 6, characterized in that the drive is hydraulic.

8. Bridge kit according to Claim 4, characterized in that the traversing beam ramp sections (8) are so mutually collapsible by means of hinges (24) and shackles (25) that either the upper rails (28) or the lower rails (30) form straight lines.

9. Bridge kit according to one of the preceding claims, characterized in that a bank beam (78, 84) is mounted by one scissors (80) each to the traversing beam ramp sections (76), the tips of the bridge ramp sections (4) and the tips of the traversing beam ramp sections (76) resting in the lowered position on the bank beam (78, 84).

10. Bridge kit according to Claim 9, characterized by a device for storing the potential energy during lowering, like a hydraulic-pneumatic reservoir.

## Revendications

1. Pont démontable, constitué d'une poutre de lancement formée de tronçons individuels (6, 8) accouplés mutuellement et de tronçons de pont individuels (2, 4) de section en forme de U accouplés mutuellement et poussés sur la poutre de lancement, la poutre de lancement étant disposée selon l'axe longitudinal du pont, caractérisé par le fait que les tronçons de pont (2, 4) se composent d'une partie centrale (12) et de deux parties latérales (10), que les parties latérales (10) contiennent des supports de voie en forme de caissons creux, que les deux parties latérales (10) sont fixées à rotation le long du bord longitudinal de la partie centrale (12) afin de pouvoir être repliées sous la partie centrale (12) pour le transport et que, sur les tronçons de pont (2, 4), des points de hissage sont disposés de manière que les parties latérales (10), lors du soulèvement, se replient automatiquement sous la partie centrale (12) (démontage) ou se déplient sous la partie centrale (12) (montage).

2. Pont démontable selon la revendications 1, caractérisé par le fait que la poutre de lancement présente la longueur du pont, est posée indépendamment des tronçons de pont et est disposée sur les appuis de pont (84).

3. Pont démontable selon l'une des revendications 1 ou 2, caractérisé par le fait que les tronçons (2,4) présentent partiellement des grillages et que le pont peut être muni d'un haubanage inférieur.

4. Pont démontable selon l'une des revendications 1 à 3, caractérisé par le fait que la poutre de lancement comporte à chaque fois deux rails, au-dessus (28) et au-dessous (30), et que la flèche d'un véhicule de pose, en soi connu, et les tronçons de pont comportent des roues correspondantes (18, 32).

5. Pont démontable selon l'une des revendications 1 à 3, caractérisé par le fait que la poutre de lancement comporte des roues et que la flèche d'un véhicule de pose, en soi connu, et les tronçons de pont comportent des rails correspondants.

6. Pont démontable selon l'une des revendications précédentes, caractérisé par le fait que les tronçons individuels de la poutre de lancement (6, 8) et les tronçons individuels de pont (2, 4) sont reliés par des accouplements coulissants à broche (22) qui sont actionnés de différents emplacements d'actionnement (44, 46) par des engrenages distributeurs (42).

7. Pont démontable selon la revendication 6, caractérisé par le fait que l'actionnement est hydraulique.

8. Pont démontable selon la revendication 4, caractérisé par le fait que les parties de rampe de poutre de lancement (8) sont rabattables au moyen de charnières (24) et d'éclisses (25) de manière telle qu'à chaque fois les rails supérieurs (28) ou les rails inférieurs (30) forment des lignes droites.

9. Pont démontable selon l'une des revendications précédentes, caractérisé par le fait que sur les parties de rampe de poutre de lancement (76) est fixée, au moyen d'un montage articulé (80), une poutre de rive (78, 84) sur laquelle s'appliquent, en position abaissée, les pointes de rampe de pont (4) et les pointes des parties de rampe de poutre de lancement (76).

10. Pont démontable selon la revendication 9, caractérisé par le fait qu'il est prévu un dispositif, par exemple un accumulateur hydraulique pneumatique, pour emmagasiner l'énergie de pose lors de l'abaissement.
